# EUROPÄISCHE PATENTANMELDUNG

(11) **EP 4 775 356 A1**
(43) Veröffentlichungstag der Anmeldung: **15.07.2026**
(21) Anmeldenummer: 25151289.3
(22) Anmeldetag: 10.01.2025
(51) Int. Cl.: B25H 7/00, B43L 13/00, E06B 7/36

(54) **KÜRZLEHRE ZUM ABMESSEN EINES BANDSEITIGEN FINGERSCHUTZPROFILS**

(71) Anmelder: ASSA ABLOY (Schweiz) AG, 8805 Richterswil (CH)
(72) Erfinder: BRÄNDLE, Andreas, 8400 Winterthur (CH)
(74) Vertreter: Clerc, Natalia

(57) **Zusammenfassung**

Eine Kürzlehre (6) zum Abmessen eines bandseitigen Fingerschutzprofils (1, 10, 11), insbesondere eines Fingerschutzrohrs, weist einen Grundkörper (60) mit einer Durchgangsöffnung (67) zur Aufnahme des Fingerschutzprofils (1, 10, 11) und eine erste Anschlagfläche (620) zum Anliegen an einem Türband (S) auf. Die Kürzlehre (6) weist einen Schlitz (61) auf zur Markierung einer Kürzstelle des Fingerschutzprofils (1, 10, 11), wenn die Kürzlehre (6) gemeinsam mit dem Fingerschutzprofil (1, 10, 11) am Türband (S) angeschlagen ist. Sie weist ferner einen Griff (64) auf zum Verschieben der Kürzlehre (6) relativ zum Fingerschutzprofil (1, 10, 11), wobei der Schlitz (61) in einem Abstand zum Griff (64) endet. Sie ist kostengünstig herstellbar und einfach bedienbar. Sie ermöglicht auf einfache Art und Weise ein Abmessen eines Schutzprofils, um bandseitige Fingerschutzprofile in gewünschten Längen mit grosser Massgenauigkeit zu erhalten.

## Beschreibung

### TECHNISCHES GEBIET

Die vorliegende Erfindung betrifft eine Kürzlehre zum Abmessen eines bandseitigen Fingerschutzprofils, insbesondere eines Fingerschutzrohrs.

### STAND DER TECHNIK

Türen bergen, insbesondere für Kleinkinder, eine erhöhte Unfallgefahr. Um zu vermeiden, dass Finger im Spalt zwischen dem beweglichen Türflügel und dem ortsfesten Türrahmen eingeklemmt werden, werden vermehrt Fingerschutzvorrichtungen eingesetzt, einerseits auf der bandseitigen wie auch auf der gegenbandseitigen Nebenschliesskante der Tür.

Bandseitig ist diejenige Seite des schwenkbaren Türflügels, auf welcher das Türband, d.h. das Türscharnier, angeordnet ist. Die Bandgegenseite, auch Gegenbandseite genannt, liegt auf der dazu gegenüberliegenden Seite des Türblattes. Die Schlossseite des Türflügels befindet sich am anderen Ende der Tür, d.h. beim Türschloss und bei der Türklinke.

WO 2023/089189 A1 offenbart eine bandseitige Fingerschutzvorrichtung mit einem rohrförmigen Schutzprofil, das durch Einklemmen zwischen zwei Türbändern oder zwischen einem Türband und einer Anschlageinrichtung an einer Tür mit schwenkbarem Türflügel befestigbar ist. Die Fingerschutzvorrichtung weist ein Adapterteil mit einer Stirnfläche auf, deren Position relativ zum Schutzprofil in Längsrichtung veränderbar ist, um das Einführen und das Einklemmen des Schutzprofils zwischen den Türbändern bzw. zwischen dem einen Türband und der Anschlageinrichtung zu ermöglichen.

Auch EP 3 981 942 A1 und EP 4 431 694 A1 zeigen rohrförmige Profile, die zwischen den zwei Türbändern befestigt sind.

EP 3 767 067 A1 beschreibt ein Fingerschutzprofil mit einem Grundkörper, der der Form des Türbandes angepasst ist und einem daran angeordneten Flügel. WO 2017/036678 A1 zeigt ein bandseitiges Fingerschutzprofil mit einem u-förmigen Querschnitt, das ebenfalls an die Form des Türbandes angepasst ist.

DE 20 2024 105 832 U1 beschreibt eine Vorrichtung zum Führen eines Sägeblatts beim Sägen eines Fingerschutzprofils. Die Vorrichtung weist ein Gehäuse mit zwei parallel verlaufenden Stegen und einen diese Stege miteinander verbindenden Boden auf. Eine Ausnehmung gebildet durch die Stege und den Boden dient zur klemmenden Aufnahme des Schutzprofils. Schlitze, die sich von durch die Stege bis in den Boden hinein erstrecken, dienen zur Führung des Sägeblatts. Ferner ist ein Abschlussbauteil beschrieben, das ein Ende des Schutzprofils abdecken kann, wobei es auf einer Seite dem Schutzprofil vorsteht. Die Vorrichtung, die das Schutzprofil aufgenommen hat, sowie die Abdeckung, die auf dem Ende des Schutzprofils angebracht ist, lassen sich gemeinsam zwischen die Türbänder auf den Türrahmen anlegen. Dabei liegt das Schutzprofil, das eine grössere Länge aufweist als der Abstand zwischen den zwei Türbändern beträgt, auf einem Türband auf. Durch Anschlagen beider Bauteile an die jeweiligen Türbänder bzw. durch Verschieben der Vorrichtung relativ zum Schutzprofil lässt sich die benötigte Länge des Schutzprofils abmessen. Das Schutzprofil kann anschliessend gekürzt werden, wobei die positionierte Vorrichtung als Führung für das Sägeblatt dient. Damit diese Vorrichtung jeweils auf dem Türrahmen anliegen kann, muss sie entsprechend der Grösse des Türbandes ausgebildet sein. Somit ist Je nach Türband eine anders geformte Vorrichtung notwendig. Auch besteht das Risiko, dass die Vorrichtung beim Transport von der Tür zum Sägeplatz verschoben wird. Ferner werden für das Abmessen zwei Bauteile benötigt, was das Risiko erhöht, dass eines bei der Lieferung fehlt, beim Auspacken verloren geht oder beim Abmessen nicht verwendet wird.

### DARSTELLUNG DER ERFINDUNG

Es ist deshalb eine Aufgabe der Erfindung, eine Kürzlehre und ein Verfahren zum Abmessen eines bandseitigen Fingerschutzprofils, insbesondere eines Fingerschutzrohrs, zu schaffen, welche ein genaues Kürzen eines Schutzprofils möglichst unabhängig von der Form des Türbandes ermöglichen.

Diese Aufgabe lösen eine Kürzlehre mit den Merkmalen des Anspruchs 1 sowie ein Verfahren mit den Merkmalen des Anspruchs 15.

Die erfindungsgemässe Kürzlehre zum Abmessen eines bandseitigen Fingerschutzprofils weist einen Grundkörper mit einer Durchgangsöffnung zur Aufnahme des Fingerschutzprofils und eine erste Anschlagfläche zum Anliegen an einem Türband auf. Die Kürzlehre weist einen Schlitz auf zur Markierung einer Kürzstelle des Fingerschutzprofils, wenn die Kürzlehre gemeinsam mit dem Fingerschutzprofil am Türband angeschlagen ist. Sie weist ferner einen Griff auf zum Verschieben der Kürzlehre relativ zum Fingerschutzprofil, wobei der Schlitz in einem Abstand zum Griff endet.

Diese Kürzlehre ist eine Vorrichtung, die es ermöglicht, ein zu kürzendes längliches Profil an eine in einem Gebäude eingebaute Tür zu halten und die Länge des gewünschten Fingerschutzprofils auf einfache Art und Weise anhand der Position der Türbänder abzumessen und die gewünschte Länge des Fingerschutzprofils zu markieren. Da die Kürzlehre mit einer Anschlagfläche am Türband anliegt, kann das Fingerschutzprofil während des Abmessens seitlich zum Türband verlaufen. Die Form des Türbandes kann somit unterschiedlich sein. Insbesondere kann die Oberfläche des Türbandes gerundet sein.

Der Schlitz ermöglicht das Einführen eines Markierungswerkzeuges zur Markierung der Oberfläche des Profils. Die Markierung zeigt an, an welcher Stelle das Profil gekürzt werden soll. Das Markierungswerkzeug ist beispielsweise ein Stift, insbesondere ein Bleistift, eine Reissahle, eine Handsäge oder ein Messer.

Die Kürzlehre berücksichtigt vorzugsweise den Platzbedarf von zusätzlichen Montagebauteilen, indem der Abstand zwischen Schlitz und Anschlagfläche entsprechend bemessen ist.

Die erfindungsgemässe Kürzlehre ist einfach, klein und kompakt ausgebildet. Sie benötigt wenig Platz und lässt sich kostengünstig herstellen. Vorzugsweise ist sie aus Kunststoff gefertigt. Sie lässt sich jedoch auch aus anderen Materialien, wie beispielsweise Holz oder Metall fertigen. Sie ist vorzugsweise einteilig ausgebildet. Vorzugsweise ist sie leicht elastisch, insbesondere federnd, ausgebildet, damit sie auf einfache Art und Weise über das Fingerschutzprofil geschoben werden kann und leicht klemmend in ihrer Position relativ zum Fingerschutzprofil gehalten ist.

Vorzugsweise dient die Kürzlehre ausschliesslich der Markierung des Profils.

Die Kürzlehre lässt sich je nach Ausbildung für unterschiedliche geformte Fingerschutzprofile verwenden. In einigen Ausführungsformen entspricht die Form der Durchgangsöffnung der Form des Fingerschutzprofils. In anderen Ausführungsformen ist dies nicht der Fall. In einigen Ausführungsformen lässt sich die Kürzlehre für unterschiedliche Formen von Fingerschutzprofilen verwenden.

In bevorzugten Ausführungsformen ist die Durchgangsöffnung der Kürzlehre rund bzw. kreisförmig. Diese Kürzlehre eignet sich insbesondere für Fingerschutzprofile mit einem runden Querschnitt, insbesondere für Rohre. Sie lässt sich jedoch auch für Fingerschutzprofile mit anderen Querschnittsformen anwenden.

Das Fingerschutzprofil weist in bevorzugten Ausführungsformen einen runden Querschnitt auf. Es ist somit ein einfaches Rohr. In anderen Ausführungsformen weist das Fingerschutzprofil einen anderen Querschnitt auf, beispielsweise ist er u-förmig, oval oder eckig. Alternativ oder zusätzlich weist das Fingerschutzprofil in einigen Ausführungsformen einen Steg oder einen Flügel auf, wie er beispielsweise aus dem oben genannten Stand oder Technik bekannt ist. Die Kürzlehre lässt sich auch für andere Formen von Fingerschutzprofilen verwenden.

Die Fingerschutzprofile sind vorzugsweise aus Metall oder Kunststoff gefertigt, vorzugsweise aus Aluminium. Vorzugsweise sind es Rohre mit über ihre Länge gleichbleibenden rundem Querschnitt.

Vorzugsweise steht der Griff dem Grundkörper in radialer Richtung vor. Dies ermöglicht ein einfaches Halten der Kürzlehre und erleichtert ein Verschieben der Kürzlehre, wenn es auf das zu kürzende Schutzprofil aufgeschoben ist.

In bevorzugten Ausführungsformen ist der Griff durch eine erste und eine zweite Griffnase gebildet, die dem Grundkörper vorstehen und die einen Spalt zwischen sich ausbilden, der zur Durchgangsöffnung führt. Der Spalt und die zwei Griffnasen ermöglichen eine geringe Änderung der Grösse der Durchgangsöffnung. So kann die Kürzlehre aufgrund ihrer Bemassung leicht klemmend am Fingerschutzprofil anliegen, wobei die Klemmwirkung durch Spreizen der zwei Griffnasen aufgehoben und die Kürzlehre einfacher verschoben werden kann. Alternativ kann die Kürzlehre erst durch Zusammenpressen der zwei Griffnasen klemmend wirken und in ihrer Position am Fingerschutzprofil fixiert sein und in der unbelasteten Grundposition der Griffnasen einfach entlang des Fingerschutzprofils verschiebbar sein. In weiteren Ausführungsformen ist die Grundposition leicht klemmend, jedoch mit geringem Kraftaufwand verschiebbar, wobei die Griffnasen sowohl zusammengepresst wie auch gespreizt werden können, um die Klemmen bzw. die Verschiebbarkeit zu vergrössern. In weiteren Ausführungsformen weist die Kürzlehre keine Klemmwirkung auf, sondern sie wird vorzugsweise von Hand in der gewählten Position relativ zum Fingerschutzprofil gehalten, bis die Markierung angebracht ist.

Vorzugsweise ist der Grundkörper der Kürzlehre durch einen Rohrabschnitt gebildet. Vorzugsweise ist die erste Anschlagfläche von einer ersten Stirnfläche oder einer Verlängerung der ersten Stirnfläche des Grundkörpers gebildet. Vorzugsweise verläuft der Schlitz parallel zur ersten Anschlagfläche. Vorzugsweise ist die erste Anschlagfläche durch eine erste Verlängerung des Grundkörpers in radialer Richtung gebildet. Jede dieser Ausbildungen ermöglicht eine einfache Ausbildung der Kürzlehre. Die Kombination davon ermöglicht vielfältige Einsatzmöglichkeiten bei unterschiedlich geformten Türbändern. Insbesondere die Ausbildung der ersten Verlängerung ermöglicht es, das Fingerschutzprofil seitlich oder oberhalb des Türbandes anzuordnen, so dass unabhängig von der Form des Türbandes eine genaue Abmessung und Markierung der Schnittstelle vor Ort möglich ist.

Der Abstand zwischen der ersten Anschlagfläche und dem Schlitz berücksichtigt das Mass eines Montagebauteils, das zwischen Türband und Fingerschutzvorrichtung eingesetzt wird, d.h. es berücksichtigt ein Abzugsmass. Je nach Lage des Fingerschutzprofils an der Tür, d.h. zwischen zwei Türbändern oder oberhalb des obersten Türbandes oder unterhalb des untersten Türbandes, sind möglicherweise unterschiedlich geformte Montagebauteile vorhanden. Damit keine zweite Kürzlehre verwendet werden muss, weist die Kürzlehre vorzugsweise eine zweite Anschlagfläche auf, die einen grösseren Abstand vom Schlitz aufweist als die erste Anschlagfläche, wobei auch die zweite Anschlagfläche alternativ zur ersten Anschlagfläche zum Anliegen am Türband dient. Vorzugsweise weist die Kürzlehre Markierungen auf, die angibt, welche Anschlagfläche welches Montagebauteil bzw. welche Positionierung des Fingerschutzprofils an der Tür. berücksichtigt

Alternativ oder zusätzlich zu der zweiten Anschlagfläche lässt sich auch ein zweiter Schlitz verwenden oder es lassen sich mehr als zwei Schlitze verwenden, die einer der genannten zwei Anschlagflächen zugeordnet sind. In diesem Fall sind vorzugsweise Markierungen auf der Kürzlehre vorhanden, die angeben, für welches Montagebauteil bzw. für welche Positionierung des Fingerschutzprofils welcher Schlitz für die Markierung verwendet werden soll.

Vorzugsweise ist die zweite Anschlagfläche von einer zweiten Stirnfläche des Grundkörpers oder einer Verlängerung der zweiten Stirnfläche gebildet. Vorzugsweise verläuft der Schlitz parallel zur zweiten Anschlagfläche. Vorzugsweise liegen die erste und die zweite Anschlagfläche einander gegenüber und verlaufen parallel zueinander. Vorzugsweise ist die zweite Anschlagfläche durch eine zweite Verlängerung des Grundkörpers in radialer Richtung gebildet. Auch diese Ausbildungen ermöglichen einzeln und noch mehr in Kombination miteinander eine einfach ausgebildete und vielfältig einsetzbare Kürzlehre.

Vorzugsweise sind die erste Verlängerung und die zweite Verlängerung gleich lang ausgebildet und liegen übereinander. Dies erleichtert die Positionierung am Türband. Vorzugsweise verläuft der Schlitz mindestens zwischen der ersten und der zweiten Verlängerung. Dies erleichtert die Anbringung der Markierung, wenn die Kürzlehre mit dem zu kürzenden Schutzprofil an das Türband gehalten wird.

Vorzugsweise erstreckt sich der Schlitz mindestens über die Hälfte des Umfangs des Grundkörpers, vorzugsweise über mindestens Dreiviertel des Umfangs des Grundkörpers. Dies erleichtert die Anbringung der Markierung, wenn die Kürzlehre mit dem zu kürzenden Schutzprofil an das Türband gehalten wird, da die Stelle der Markierung relativ frei gewählt werden kann.

Im erfindungsgemässen Verfahren zum Abmessen eines bandseitigen Fingerschutzprofils wird die erfindungsgemässe Kürzlehre verwendet. In einem ersten Schritt wird ein Schutzprofil in die Durchgangsöffnung der Kürzlehre geschoben. In einem zweiten Schritt wird ein freies Ende des Schutzprofils an einem ersten Türband der Tür oder einer Anschlageinheit oder einem Boden angelegt. In einem dritten Schritt wird die Kürzlehre beabstandet zum freien Ende des Schutzprofils mit ihrer ersten oder falls vorhanden wahlweise mit ihrer zweiten Anschlagfläche an eine Anschlagfläche eines zweiten Türbandes der Tür angelegt. In einem vierten Schritt wird eine Markierung durch den Schlitz der Kürzlehre auf das Schutzprofil angebracht. In einem fünften Schritt wird das Schutzprofil gemeinsam mit der Kürzlehre von der Tür entfernt und in einem sechsen Schritt wird das Schutzprofil gemäss Markierung gekürzt und ein Fingerschutzprofil in einer gewünschten Länge erhalten.

Dieselbe Kürzlehre lässt sich durch entsprechende Ausrichtung mit ihrer ersten oder mit ihrer zweiten Anschlagfläche an ein Türband anlegen, um so die Masse der zusätzlich verwendeten Montagebauteile bei der Abmessung und der späteren Ablängung mitzuberücksichtigen. Zudem lässt sich die Kürzlehre abhängig von der gewünschten Gebrauchsposition des Fingerschutzprofils an der Tür auf an eine obere oder eine untere Seite des Türbandes anlegen.

Weitere Ausführungsformen sind in den abhängigen Ansprüchen angegeben.

### KURZE BESCHREIBUNG DER ZEICHNUNGEN

Eine bevorzugte Ausführungsform der Erfindung ist im Folgenden anhand der Zeichnungen beschrieben, die lediglich zur Erläuterung dienen und nicht einschränkend auszulegen sind. In den Zeichnungen zeigen:
- Figur 1: eine vereinfachte Darstellung einer Tür mit einer bandseitigen Fingerschutzvorrichtung in Explosionsdarstellung;
- Figur 2: die Tür gemäss Figur 1 mit montierter bandseitiger Fingerschutzvorrichtung;
- Figur 3: eine vergrösserte Darstellung eines unteren Teils der Tür gemäss Figur 1;
- Figur 4: eine vergrösserte Darstellung eines unteren Teils der Tür gemäss Figur 2;
- Figur 5: eine vergrösserte Darstellung eines oberen Teils der Tür gemäss Figur 2;
- Figur 6: die Tür gemäss Figur 1, wobei anstelle der Fingerschutzvorrichtung zwei Fingerschutzprofile in gewünschter Länge und ein ungekürzte Schutzprofil die für dargestellt sind;
- Figur 7: eine perspektivische Darstellung einer erfindungsgemässen Kürzlehre und eines oberen Teils eines zu ungekürzten Schutzprofils;
- Figur 8: eine Seitenansicht der Kürzlehre gemäss Figur 7;
- Figur 9: eine Ansicht der Kürzlehre gemäss Figur 7 von oben;
- Figur 10: eine perspektivische Darstellung eines unteren Teils der Tür gemäss Figur 1 während des Abmessens eines unteren Fingerschutzprofils;
- Figur 11: eine perspektivische Darstellung eines unteren Teils der Tür gemäss Figur 1 während des Abmessens eines unteren Teils eines oberen Fingerschutzprofils;
- Figur 12: eine perspektivische Darstellung eines oberen Teils der Tür gemäss Figur 1 während des Abmessens eines oberen Teils des oberen Fingerschutzprofils gemäss Figur 11 und
- Figur 13: den oberen Teil der Tür gemäss Figur 12 in einer zweiten perspektivischen Darstellung.

### BESCHREIBUNG BEVORZUGTER AUSFÜHRUNGSFORMEN

Die in den Figuren 1 und 2 dargestellte Tür weist einen Türrahmen R, einen schwenkbaren Türflügel T und zwei Türbänder S auf. Der ebenfalls dargestellte Gebäudeboden ist mit dem Bezugszeichen B bezeichnet. Der Gebäudeboden B kann im Bereich der Tür auch durch eine Türschwelle gebildet sein.

Bandseitig ist eine Fingerschutzvorrichtung angeordnet. Wie in Figur 2 erkennbar ist, ist zwischen den Türbändern S ein erstes Schutzprofil 10, auch Fingerschutzprofil genannt, fixiert gehalten. Zwischen dem unteren der zwei Türbänder S und dem Boden B ist ein zweites Schutzprofil 11, ebenfalls auch Fingerschutzprofil genannt, gehalten. Die zwei Schutzprofile 10, 11 sind jeweils stirnseitig eingeklemmt und dadurch in ihrer Position relativ zur Tür fixiert. Die Schutzprofile 10, 11 sind Rohre mit einem über die Länge gleichbleibenden runden Querschnitt, vorzugsweise aus Metall, insbesondere Aluminium, oder Kunststoff.

Die in den Figuren 1 bis 5 dargestellte bandseitige Fingerschutzvorrichtung entspricht im Wesentlichen der Fingerschutzvorrichtung gemäss WO 2023/089189 A1, insbesondere den dortigen Figuren 13 bis 16 bzw. 1 bis 12 und 23 bis 31. Sie weist jedoch ein rundes Profilrohr ohne Schutzwand auf. Die Offenbarung dieser Publikation ist hiermit durch Referenz in diese Beschreibung integriert. Die erfindungsgemässe Kürzlehre 6 lässt sich jedoch auch mit anderen Fingerschutzvorrichtungen verwenden.

Wie in Figur 1 erkennbar ist, weist die Fingerschutzrichtung das erste Schutzprofil 10, das das zweite Schutzprofil 11, zwei erste Adapterteile 2, ein zweites Adapterteil 3, zwei Klemmelemente 4 und einen Fuss 5 auf. In diesem Beispiel reicht die Schutzvorrichtung nicht bis in den Bereich über dem oberen Türband S. Es liesse sich jedoch ein drittes Schutzprofil zwischen dem oberen Türband und einem am Türrahmen R anzubringenden Anschlagwinkel anordnen, wobei hierzu ferner ein weiteres erstes Adapterteil 2, ein weiteres Klemmelement 4 und ein weiterer Fuss 5 verwendet würde. D.h. der oberste bandseitige Bereich lässt sich mit gleichen Teilen oder ähnlichen Teilen schützen wie der unterste bandseitige Bereich der Tür.

Der Fuss 5 weist eine plane Stirnfläche zur Auflage auf dem Boden B bzw. am oberen Anschlagwinkel auf. Er weist entweder einen nach oben vorstehenden umlaufenden Rand auf, der vom zweiten Schutzprofil 11 umschliessbar ist oder er weist einen zylindrischen Körper auf, der entsprechend vom zweiten Schutzprofil 11 aufgenommen wird. Der Fuss 5 ist in Figur 1 erkennbar.

Die ersten und zweiten Adapterteile 2, 3 sind kreiszylinderförmig ausgebildet und lassen sich in die stirnseitigen Enden der ersten und zweiten Schutzprofile 10, 11 einführen.

Der zweite Adapterteil 2 weist einen kreiszylinderförmigen Grundkörper 20 auf, dessen Kopf einen grösseren Durchmesser aufweist. Der Grundkörper 20 lässt sich in das erste bzw. das zweite Schutzprofil 10, 11 einschieben. Der Kopf 21 liegt auf dem stirnseitigen Rand des jeweiligen Schutzprofils 10, 11 auf. Der Kopf 21 ist derart geformt, dass er bündig an einer Unterseite oder an einer Oberseite des Türbandes S ansteht. Vorzugsweise entspricht sein äusserer Durchmesser dem äusseren Durchmesser des Schutzprofils 10, 11, so dass er eine fluchtende Verlängerung des Schutzprofils 10, 11 bildet. In diesem Beispiel ist das freie Ende des Kopfes 21 jeweils passend zur Unterseite des Türbandes S ausgebildet und steht an dieser an bzw. ist in dieser aufgenommen. Vorzugweise weist der Kopf 21 einen umlaufenden, in Längsrichtung vorstehenden Rand sowie eine zentrale Öffnung 22 oder einen zentralen Stift zur Zentrierung am Türband S auf.

Wie in Figur 5 erkennbar ist, weisen Türbänder S oft Vertiefungen auf, in die das erste bzw. das zweite Adapterteil 2, 3 eingreifen kann. Wie bereits in WO 2023/089189 A1 beschrieben, lassen sich die Adapterteile 2, 3 entsprechend ausbilden, damit sie zu möglichst vielen Türbändern passen.

Wie in den Figuren 3 und 4 erkennbar ist, lässt sich das zweite Schutzprofil 11 mit eingeführtem Fuss F auf dem Boden fixieren, z.B. ankleben und unterhalb des unteren Türbandes S platzieren. Das eingeführte erste Adapterteil 2 ist dabei im rohrförmigen zweiten Schutzprofil 11 versenkt, d.h. es liegt mit seinem Kopf 21 auf dem oberen Rand des zweiten Schutzprofils 11 auf. Ist das Schutzprofil 11 an der gewünschten Stelle platziert, wird das zweite Adapterteil 2 zur Unterseite des Türbandes S hochgeschoben und mittels des Klemmelements 4 in seiner Position fixiert. Das Klemmelement 4 ist vorzugsweise eine Klammer, deren äussere Kontur der äusseren Kontur des jeweiligen Schutzprofils 10, 11 und/oder des Kopfteils 21 des ersten Adapterteils 2 entspricht, so dass sein Mantel ebenfalls mit dem Mantel dieser Bauteile fluchtet. Wie in Figur 3 erkennbar ist, ist die Klammer 4 ein geschlitzter Ring, vorzugsweise ein Sprengring. Diese Art der Fixierung ist in WO 2023/089189 A1 beschrieben.

Die Befestigung des ersten Schutzprofils 10 ist durch die Zusammenschau der Figuren 3 und 5 erkennbar. Das obere Ende des ersten Schutzprofils 10 ist an der unteren Seite des oberen Türbandes S angeordnet. Die Verbindung und Fixierung erfolgt wiederum über ein zweites Adapterteil 2 und einen Klemmring 4. Dies ist in Figur 5 erkennbar. Das zweite Adapterteil 2 und der Klemmring 4 sind vorzugsweise identisch ausgebildet wie die entsprechenden Bauteile, die für das zweite Schutzprofil 11 verwendet worden sind und in Figur 3 dargestellt sind.

Das untere Ende des ersten Schutzprofils 10 ist mittels eines zweiten Adapterteils 3 mit dem unteren Türband S verbunden, wie dies in Figur 3 erkennbar ist. In diesem Beispiel unterscheidet sich das zweite Adapterteil 3 in seiner Form vom ersten Adapterteil 2. Es weist ebenfalls einen kreiszylinderförmigen Grundkörper 30, der stirnseitig in das erste Schutzprofil 10 einführbar ist, und einen Kopf 31 zur Auflage auf dem stirnseitigen Rand des Schutzprofils 10 auf. Vorzugweise weist der Kopf 31 einen umlaufenden, in Längsrichtung vorstehenden Rand sowie eine zentrale Öffnung oder einen zentralen Stift zur Zentrierung am Türband S auf. Der äussere Umfang des Kopfes 31 des zweiten Adapterteils 3 entspricht ebenfalls vorzugsweise dem äusseren Umfang des Schutzprofils 10, 11, damit er, wie der Kopf 21 des ersten Adapterteils 2, mit dem entsprechenden Schutzprofil 10, 11 fluchtet.

Die erste Schutzprofil 10 wird positioniert, indem es mit eingeführtem ersten und zweiten Adapterteil 2 ,3 zwischen die zwei Türbänder S eingeschoben wird. Es wird dabei auf die Oberseite des unteren Türbandes S aufgestellt. Das zweite Adapterteil 3 wird in das untere Türband S eingeführt oder auf dieses aufgelegt. Anschliessend wird das erste Adapterteil 2 zum oberen Türband S hin aus dem ersten Schutzprofil 10 herausgezogen und mittels des Klemmelements 4 in seiner Position fixiert.

Dadurch sind nun beide Schutzprofile 10, 11 zwischen den Türbändern S bzw. zwischen einem Türband S und dem Boden B eingeklemmt gehalten und verhindern ein Einklemmen von Fingern zwischen dem schwenkbaren Türflügel T und dem Türrahmen R. Dies ist ausführlich in WO 2023/089189 A1 beschrieben.

Um die zwei Schutzprofile 10, 11 für die oben beschriebene Montage in der gewünschten Länge bereitzustellen, wird üblicherweise ein längeres Schutzprofil 1, auch Rohr oder Profilrohr genannt, gekürzt. In Figur 6 ist das längere Schutzprofil 1 gezeigt, das mittels der nachfolgend beschriebenen Kürzlehre 6 markiert und in mindestens zwei Teile zersägt wird. Das in Figur 6 dargestellte ungekürzte Schutzprofil 1 ist länger als die zwei benötigten Schutzprofile 10, 11, so dass mindestens drei Teile entstehen. Das dritte Teil wird entweder für den obersten Bereich verwendet oder entsorgt.

Die für die Markierung der benötigten Längen verwendete Kürzlehre 6 ist in den Figuren 7 bis 9 dargestellt. Die Kürzlehre 6 weist einen kreiszylinderförmigen Grundkörper 60 auf, der eine runde Durchgangsöffnung 67 umschliesst. Der Grundkörper 60 weist zwei einander gegenüberliegenden Stirnflächen 600, 601 auf, die plan und parallel zueinander verlaufend ausgebildet sind.

Der Grundkörper 60 weist eine sich in radialer Richtung nach aussen erstreckende Verlängerung 68 auf. Die zwei einander gegenüberliegenden Stirnseiten der Verlängerung 68 sind plan ausgebildet. Eine erste der zwei Stirnseiten bildet eine obere Anschlagfläche 620, eine zweite der zwei Stirnseiten bildet eine untere Anschlagfläche 630.

An der der Verlängerung 68 diametral gegenüberliegenden Seite des Grundkörpers 60 ist ein Griff 64 angeordnet. Der Griff 64 ist vorzugsweise gespalten ausgebildet, so dass er eine erste Griffnase 640 und eine zweite Griffnase 641 mit einem dazwischen liegenden Spalt 66 ausbildet. Der Spalt 66 führt von aussen in die Durchgangsöffnung 67. Diese Ausbildung ermöglicht eine leichte Federwirkung, so dass das zu kürzende Schutzprofil 1 ohne grossen Kraftaufwand in die Durchgangsöffnung 67 eingeführt und die Kürzlehre 6 über das Schutzprofil 1 geschoben werden kann. Die Kürzlehre 1 lässt sich zudem klemmend am Schutzprofil 1 anordnen.

Die Kürzlehre 6 weist einen Schlitz 61 auf, der von aussen in die Durchgangsöffnung 67 führt. Der Schlitz 61 erstreckt sich über einen Teil des Umfangs der Kürzlehre 6, endet jedoch in einem Abstand zum Griff 64. Vorzugsweise erstreckt sich der Schlitz 61 auch entlang der Verlängerung 68, so dass die Verlängerung 68 in zwei Teile unterteilt ist, die einen einen oberen Anschlag 62 und einen unteren Anschlag 63 bilden. Vorzugsweise sind beide Anschläge 62, 63 gleich geformt und gleich gross. Sie unterscheiden sich jedoch aufgrund der Lage des Schlitzes 61 in ihrer Dicke. Der Schlitz 61 verläuft parallel zu den planen Stirnflächen 600, 601, jedoch nicht mittig durch den Grundkörper 60. Er befindet sich vielmehr näher bei der planen oberen Stirnfläche 600 als bei der planen unteren Stirnfläche 601. Somit ist der erste Anschlag 62 schmaler als der zweite Anschlag 63. In anderen Ausführungsformen sind die zwei Anschläge 62, 63 gleich breit, d.h. der Schlitz 61 verläuft mittig durch den Grundkörper 60.

Die Dicke des schmaleren ersten Anschlags 62 und somit auch der Abstand des Schlitzes 61 von der oberen Anschlagfläche 620 entsprechen einem ersten Abzugsmass, das aufgrund der zusätzlich verwendeten Bauteile, d.h. des ersten Adapterteils 2 und des zweiten Adapterteils 3, beim Ablängen des ersten Schutzprofils 10 berücksichtigt werden muss. Grund hierfür ist, dass das erste Adapterteil 2 und das zweite Adapterteil 3 nach Einführen in das erste Schutzprofil 10 und nach Einklemmen der Vorrichtung zwischen den zwei Türbändern S dem ersten Schutzprofil 10 vorstehen. Das erste Schutzprofil 10 muss entsprechend kürzer sein als der Abstand zwischen den zwei Türbändern S.

Die Dicke des breiteren zweiten Anschlags 63 und somit der Abstand des Schlitzes 61 von der unteren Anschlagfläche 630 entsprechen einem zweiten Abzugsmass, das aufgrund der zusätzlich verwendeten Bauteile, d.h. des zweiten Adapterteils 3 und des Fusses 5, beim Ablängen des zweiten Schutzprofils 11 berücksichtigt werden muss. Das zweite Abzugsmass ist in diesem Beispiel grösser als das erste Abzugsmass. Auch hier stehen das zweite Adapterteil 3 und der Fuss 5 nach Einführen in das zweite Schutzprofil 11 und nach Einklemmen der Vorrichtung zwischen das untere Türband S und dem Boden B bzw. dem oberen Türband S und einen oberen Anschlag dem zweiten Schutzprofil 11 vor, so dass dieses kürzer als der Abstand zwischen Boden bzw. Anschlag und Türband S sein muss.

In anderen Ausführungsformen sind das erste und das zweite Abzugsmass gleich gross. In diesem Fall lässt sich eine spiegelsymmetrische Kürzlehre 6 verwenden, d.h. der Schlitz 61 ist mittig angeordnet.

Die Kürzlehre 6 ist vorzugsweise einteilig ausgebildet. Vorzugsweise besteht sie aus Kunststoff oder Metall. Andere Materialien, wie beispielsweise Holz, lassen sich jedoch auch verwenden.

In den Figuren 10 bis 13 ist erkennbar, wie das in Figur 6 dargestellte zu kürzende Schutzprofil 1 mit Hilfe der Kürzlehre abgemessen wird, um anschliessend gekürzt zu werden.

Die Kürzlehre 6 wird auf das Schutzprofil 1 aufgeschoben. Anschliessend wird das Schutzprofil 1 parallel zum Türflügel T und parallel zu den Türbändern S verlaufend auf den Boden B aufgestellt. Die Kürzlehre 6 wird von unten an die Unterseite des unteren Türbandes S geschoben, bis die untere Anschlagfläche 630 an der Unterseite des unteren Türbandes S anliegt. Hierzu lässt sich die Kürzlehre 6 am Griff 64 halten. Durch Auseinanderspreizen der zwei Griffnasen 640, 641 lässt sich die Kürzlehre 6 einfacher verschieben. Werden die zwei Griffnasen 640, 641 in ihrer Grundposition belassen, so liegt die Kürzlehre klemmend und/oder federnd am zu kürzenden Schutzprofil 1 an.

Ein Markierungswerkzeug, z.B. ein Stift, insbesondere ein Bleistift, eine Reissahle, eine Handsäge oder ein Messer, wird durch den Schlitz 61 eingeführt und markiert auf dem Umfang des Schutzprofils 1 diejenige Stelle, an der das Schutzprofil 1 durchgeschnitten oder durchgesägt werden soll.

Anschliessend wird das Schutzprofil 1 von der Tür entfernt, die Kürzlehre 6 wird von der zu bearbeitenden Stelle des Schutzprofils 1 weggeschoben oder entfernt und der entsprechende Abschnitt wird vom Schutzprofil 1 getrennt, beispielsweise mittels einer Handsäge. Dieser abgetrennte Abschnitt bildet das zweite Schutzprofil 11 der Fingerschutzvorrichtung für diese Tür. Dies ist in Figur 10 erkennbar.

Anschliessend wird der verbleibende Teil des Schutzprofils 1 gemeinsam mit der Kürzlehre 6 auf die Oberseite des unteren Türbandes S gestellt und wiederum parallel zum Türflügel T und zu den Türbändern S verlaufend von Hand gehalten. Dies ist in Figur 11 erkennbar. Die Kürzlehre 6 wird zur Unterseite des oberen Türbandes S geschoben, bis nun die obere Anschlagfläche 620 an der Unterseite des oberen Türbandes S anliegt. Wiederum wird das gewünschte Mass durch den Schlitz 61 angezeichnet, das Schutzprofil 1 wird entfernt, die Kürzlehre 6 verschoben oder entfernt und das Schutzprofil 1 an der markierten Stelle abgelängt, so dass das erste Fingerschutzprofil 10 erhalten wird. Das erste und das zweite Schutzprofil 10, 11 werden gemeinsam mit dem ersten und dem zweiten Adapterteil 2, 3, dem Fuss 5 und den Klammern 4 an der Tür als Fingerschutzvorrichtung befestigt, wie dies oben bereits beschrieben ist.

Selbstverständlich lässt sich auch zuerst das erste Fingerschutzprofil 10 ablängen, das zwischen den zwei Türbändern S montiert werden soll, und anschliessend das zweite Schutzprofil 11, das zwischen dem unteren Türband S und dem Boden B bzw. zwischen dem oberen Türband S und einem oberen Anschlag oder der Decke montiert werden soll.

Die erfindungsgemässe Kürzlehre ist kostengünstig herstellbar und einfach bedienbar. Sie ermöglicht auf einfache Art und Weise ein Abmessen eines Schutzprofils, um bandseitige Fingerschutzprofile in gewünschten Längen mit grosser Massgenauigkeit zu erhalten.

### BEZUGSZEICHENLISTE

- 1: ungekürztes Schutzprofil
- 10: erstes Schutzprofil
- 11: zweites Schutzprofil
- 2: erstes Adapterteil
- 20: Grundkörper
- 21: Kopf
- 22: zentrale Öffnung
- 3: zweites Adapterteil
- 30: Grundkörper
- 31: Kopf
- 4: Klemmelement
- 5: Fuss
- 6: Kürzlehre
- 60: Grundkörper
- 600: obere Stirnfläche
- 601: untere Stirnfläche
- 61: Schlitz
- 62: oberer Anschlag
- 620: obere Anschlagfläche
- 63: unterer Anschlag
- 630: untere Anschlagfläche
- 64: Griff
- 640: erste Griffnase
- 641: zweite Griffnase
- 66: Spalt
- 67: Durchgangsöffnung
- 68: Verlängerung

- B: Boden
- R: Türrahmen
- S: Türband
- T: Türflügel

## Patentansprüche

1. Kürzlehre (6) zum Abmessen eines bandseitigen Fingerschutzprofils (1, 10, 11), insbesondere eines Fingerschutzrohrs, wobei die Kürzlehre (6) einen Grundkörper (60) mit einer Durchgangsöffnung (67) zur Aufnahme des Fingerschutzprofils (1, 10, 11) und eine erste Anschlagfläche (620) zum Anliegen an einem Türband (S) aufweist,
**dadurch gekennzeichnet,**
**dass** die Kürzlehre (6) einen Schlitz (61) aufweist zur Markierung einer Kürzstelle des Fingerschutzprofils (1, 10, 11), wenn die Kürzlehre (6) gemeinsam mit dem Fingerschutzprofil (1, 10, 11) am Türband (S) angeschlagen ist, und
**dass** die Kürzlehre (6) einen Griff (64) aufweist zum Verschieben der Kürzlehre (6) relativ zum Fingerschutzprofil (1, 10, 11), wobei der Schlitz (61) in einem Abstand zum Griff (64) endet.

2. Kürzlehre nach Anspruch 1, wobei die Durchgangsöffnung (67) rund, eckig, u-förmig oder oval ist.

3. Kürzlehre nach einem der Ansprüche 1 oder 2, wobei der Griff (64) durch eine erste und eine zweite Griffnase (640, 641) gebildet ist, die dem Grundkörper (60) vorstehen und die einen Spalt (66) zwischen sich ausbilden, der zur Durchgangsöffnung (67) führt.

4. Kürzlehre nach einem der Ansprüche 1 bis 3, wobei die erste Anschlagfläche (620) von der ersten Stirnfläche (600) oder einer Verlängerung der ersten Stirnfläche (600) des Grundkörpers (60) gebildet ist.

5. Kürzlehre nach einem der Ansprüche 1 bis, wobei der Schlitz (61) parallel zur ersten Anschlagfläche (620) verläuft.

6. Kürzlehre nach einem der Ansprüche 1 bis 5, wobei die erste Anschlagfläche (620) durch eine erste Verlängerung (62) des Grundkörpers (60) in radialer Richtung gebildet.

7. Kürzlehre nach einem der Ansprüche 1 bis 6, wobei eine zweite Anschlagfläche (630) vorhanden ist, die einen grösseren Abstand vom Schlitz (61) aufweist als die erste Anschlagfläche (620), wobei die zweite Anschlagfläche (630) alternativ zur ersten Anschlagfläche (620) zum Anliegen am Türband (S) dient.

8. Kürzlehre nach Anspruch 7, wobei die zweite Anschlagfläche (630) von einer zweiten Stirnfläche (601) oder einer Verlängerung der zweiten Stirnfläche (601) des Grundkörpers (60) gebildet ist.

9. Kürzlehre nach einem der Ansprüche 7 oder 8, wobei der Schlitz parallel zur zweiten Anschlagfläche verläuft.

10. Kürzlehre nach einem der Ansprüche 7 bis 9, wobei die erste und die zweite Anschlagfläche (620, 630) einander gegenüberliegen und parallel zueinander verlaufen.

11. Kürzlehre nach einem der Ansprüche 7 bis 10, wobei die zweite Anschlagfläche (630) durch eine zweite Verlängerung (63) des Grundkörpers (60) in radialer Richtung gebildet.

12. Kürzlehre nach den Ansprüchen 6 und 11, wobei die erste Verlängerung (620) und die zweite Verlängerung (630) gleich lang ausgebildet sind und übereinander liegen.

13. Kürzlehre nach Anspruch 12, wobei der Schlitz (61) mindestens zwischen der ersten und der zweiten Verlängerung (62, 63) verläuft.

14. Kürzlehre nach einem der Ansprüche 1 bis 13, wobei der Schlitz (61) sich mindestens über die Hälfte des Umfangs des Grundkörpers (60) erstreckt, vorzugsweise über mindestens Dreiviertel des Umfangs des Grundkörpers (60).

15. Verfahren zum Abmessen eines bandseitigen Fingerschutzprofils unter Verwendung einer Kürzlehre (6) gemäss einem der Ansprüche 1 bis 14, wobei
in einem ersten Schritt ein Schutzprofil (1) in die Durchgangsöffnung (67) der Kürzlehre (6) geschoben wird,
in einem zweiten Schritt ein freies Ende des Schutzprofils (1) an einem ersten Türband (S) der Tür oder einer Anschlageinheit oder einem Boden (B) angelegt wird,
in einem dritten Schritt die Kürzlehre (6) beabstandet zum freien Ende des Schutzprofils (1) mit ihrer ersten oder falls vorhanden wahlweise mit ihrer zweiten Anschlagfläche (620, 630) an eine Anschlagfläche eines zweiten Türbandes (S) der Tür angelegt wird,
in einem vierten Schritt eine Markierung durch den Schlitz (61) der Kürzlehre (6) auf das Schutzprofil (1) angebracht wird,
in einem fünften Schritt das Schutzprofil (1) gemeinsam mit der Kürzlehre (6) von der Tür entfernt wird und
in einem sechsen Schritt das Schutzprofil (1) gemäss Markierung gekürzt wird, um ein Fingerschutzprofil (10, 11) in einer gewünschten Länge zu erhalten.
